# EUROPÄISCHE PATENTSCHRIFT

(11) **EP 3 271 219 B1**
(45) Veröffentlichungstag und Bekanntmachung des Hinweises auf die Patenterteilung: **11.12.2019**
(21) Anmeldenummer: 16734551.1
(22) Anmeldetag: 14.03.2016
(51) Int. Cl.: B60S 9/12, F41A 23/56, F41A 23/58

(54) **FAHRZEUG UND VERFAHREN ZUR ABSTÜTZUNG EINES FAHRZEUGS**
VEHICLE AND METHOD FOR SUPPORTING A VEHICLE
VÉHICULE ET PROCÉDÉ POUR SOUTENIR UN VÉHICULE

(30) Priorität: 18.03.2015 DE 102015104079
(43) Veröffentlichungstag der Anmeldung: 24.01.2018
(73) Patentinhaber: Krauss-Maffei Wegmann GmbH & Co. KG, 80997 München (DE)
(72) Erfinder: MEDING, Oliver, 34127 Kassel (DE)
(74) Vertreter: Feder Walter Ebert
(86) Internationale Anmeldenummer: PCT/DE2016/100113
(87) Internationale Veröffentlichungsnummer: WO 2016/146106

(56) Entgegenhaltungen:
- EP-A1- 1 508 461
- WO-A1-03/025494
- DE-A1- 4 120 758
- DE-A1-102013 105 733
- US-A1- 2013 074 377

## Beschreibung

Die vorliegende Erfindung betrifft ein Fahrzeug, insbesondere militärisches Fahrzeug, mit mehreren jeweils zwischen einer Stütz- und einer Fahrstellung verschwenkbar an dem Fahrzeug gelagerten Stützvorrichtungen zur Abstützung des Fahrzeugs mit mindestens einer federnd ausgebildeten Teleskopstütze, die einen hydraulisch bewegbar angeordneten Kolben aufweist, dessen eine Seite über einen Hydraulikkreis gegen einen Federspeicher federnd abgestützt ist. Darüber hinaus betrifft die Erfindung auch ein Verfahren zur Abstützung eines insbesondere militärischen Fahrzeugs mit mehreren, insbesondere mit vier, federnd ausgebildeten Teleskopstützen, die einen hydraulisch bewegbar angeordneten Kolben aufweisen, dessen eine Seite über einen Hydraulikkreis gegen einen Federspeicher federnd abgestützt wird.

In vielen Bereichen der Technik werden insbesondere Nutzfahrzeuge mit verschiedenen Fahrzeugaufbauten wie Kränen, Arbeitsbühnen, Baggern u. ä. versehen, die es erforderlich machen, dass das Fahrzeug beim Betrieb des entsprechenden Fahrzeugaufbaus gegenüber dem Untergrund abgestützt wird, um hierdurch die erforderliche Standsicherheit für das Fahrzeug zu gewährleisten. Hierzu werden üblicherweise Teleskopstützen verwendet, die bei Bedarf hydraulisch ausgefahren und gegenüber dem Untergrund abgestützt werden. Im ausgefahrenen Zustand verhalten sich die ausgefahrenen Teleskopstützen selbst bei großen zu übertragenden Stützkräften starr und sorgen für eine gute Standsicherheit.

Im militärischen Bereich kommt es häufig vor, dass bestimmte Fahrzeuge als Trägerfahrzeuge für Waffensysteme wie beispielsweise Panzertürme, Artilleriegeschütze oder ähnlichen Vorrichtungen genutzt werden.

Bei solchen Anwendungen ergeben sich vor allem bei Radfahrzeugen besondere Anforderungen an die Stützvorrichtungen. Denn bei der Schussabgabe können insbesondere bei großkalibrigen Waffen, wie beispielsweise Artilleriegeschützen, ganz erhebliche Abschussreaktionskräfte entstehen, welche von der Waffe her kommend über das Fahrzeug in den Untergrund abgeleitet werden. Diese Abschussreaktionskräfte übertragen sich nach Art von Stoßwellen mit jedem abgegebenen Schuss ruckartig von oben her durch das Fahrzeug über die Stützvorrichtungen bis in den Untergrund, weshalb die Stützvorrichtungen starken Belastungen ausgesetzt sind.

Infolge dieser Belastungen kann es bei starr ausgebildeten Stützvorrichtungen dazu kommen, dass die im Kraftfluss der Abschussreaktionskräfte liegenden Bauteile bereits nach einigen Schussabgaben im Bereich von Schweißverbindungen und ähnlichen Schwachstellen brechen. Aus diesem Grund werden im Bereich militärischer Fahrzeuge häufig auch federnd ausgebildete Abstützvorrichtungen verwendet, wie diese beispielsweise in der WO 03/025494 A1 oder der DE 10 2012 106 626 B3 offenbart sind.

Bei diesen Stützvorrichtungen sind federnd ausgebildete Teleskopstützen vorgesehen. Ähnlich den starr ausgebildeten Teleskopstützen weisen auch diese Teleskopstützen einen hydraulisch bewegbar angeordneten Kolben auf. Um die ruckartig auftretenden Abschussreaktionskräfte aufnehmen zu können, ist bei diesen Abstützvorrichtungen jedoch vorgesehen, dass der Kolben nicht starr gegen das Hydraulikfluid, sondern über den zur Betätigung des Kolbens dienenden Hydraulikkreis gegen einen Federspeicher federnd abgestützt ist. Beim Auftreten der Abschussreaktionskräfte federt die Teleskopstütze daher gegen den Federspeicher ein und anschließend wieder in deren Ausgangsstellung zurück. Es ergeben sich definierte Kräfte auf die im Kraftfluss liegenden Teile der Stützvorrichtung, die derart bemessen sind, dass sowohl das Fahrzeug wie auch die Stützvorrichtung nicht Gefahr laufen, infolge der auftretenden Abschussreaktionskräfte beschädigt zu werden.

Auch wenn sich diese Art von Stützvorrichtungen insbesondere bei militärischen Radfahrzeugen mit darauf angeordneten großkalibrigen Waffen sehr bewährt hat, ergeben sich jedoch auch gewisse Nachteile.

Denn die Teleskopstützen fahren stets solange aus, bis die über die Hydraulik auf den Kolben der Teleskopstütze wirkende Federvorspannkraft des Federspeichers mit der Bodenaufstellkraft der Teleskopstütze im Gleichgewicht ist. Dieses Kräftegleichgewicht ist unabhängig davon, wie weit die Teleskopstütze ausgefahren wird, weshalb es zu jeder Federvorspannkraft des Federspeichers im Grunde genommen immer genau eine bestimmte Fahrzeuglage gibt. Ein Nivellieren des Fahrzeugs auf eine bestimmte Höhe ist ohne Änderung der Federkonfiguration nicht möglich. Zudem können sich Probleme ergeben, wenn das Fahrzeug nicht auf einer horizontalen Ebene, sondern in einer Hangsituation stehend abgestützt werden soll. In diesem Fall werden die Teleskopstützen aufgrund der Schrägstellung des Fahrzeugs nicht alle mit der gleichen Bodenaufstellkraft beaufschlagt, da sich der Schwerpunkt des Fahrzeugs hangabwärts verlagert und nicht mehr auf alle Stützen gleich wirkt. In solchen Situationen besteht die Gefahr, dass die oben am Hang stehenden Teleskopstützen aufgrund der geringeren Bodenaufstellkräfte weiter ausgefahren werden als die hangabwärts angeordneten Stützen, weshalb sich das Fahrzeug in diesen Situationen gegenüber der ohnehin schon durch den Hang vorgegebenen Schräglage noch schräger stellen kann.

**Aufgabe** der vorliegenden Erfindung ist es daher, ein Fahrzeug wie auch ein Verfahren zum Abstützen eines Fahrzeugs mit federnd ausgebildeten Teleskopstützen anzugeben, welche sich durch verbesserte Abstützeigenschaften auszeichnen.

Diese Aufgabe wird bei einem Fahrzeug der eingangs genannten Art dadurch **gelöst,** dass die andere Seite des Kolbens über einen Hydraulikkreis gegen einen dem Federspeicher entgegenwirkenden Druckspeicher abgestützt ist.

Durch den dem Federspeicher entgegenwirkenden Druckspeicher lässt sich das Kräftegleichgewicht innerhalb der Teleskopstütze situationsabhängig anpassen. Durch entsprechende Anpassung kann die Ausfahrlänge der Teleskopstütze nachgestellt werden. So kann beispielsweise im Falle einer Hangstellung eine Anpassung der Ausfahrlänge einzelner Teleskopstützen derart vorgenommen werden, dass sich eine horizontale Nivellierung des Fahrzeugs ergibt. Auch kann das Kräftegleichgewicht derart angepasst werden, so dass zu einer bestimmten Federvorspannkraft nicht nur eine, sondern mehrere Fahrzeuglagen denkbar sind. Hierdurch lassen sich die Abstützeigenschaften deutlich verbessern.

Konstruktiv vorteilhaft ist in diesem Zusammenhang eine Ausgestaltung, bei welcher der Kolben innerhalb eines Hydraulikzylinders angeordnet ist. Der Kolben kann innerhalb des Hydraulikzylinders hin und her bewegt werden, wozu der Hydraulikzylinder über entsprechende Anschlüsse an die Hydraulikkreise angeschlossen sein kann.

Eine weitere Ausgestaltung sieht vor, dass der Kolben den Hydraulikzylinder in einen Zylinderraum und einen Ringraum unterteilt, wobei die in Richtung des Zylinderraums weisende Seite des Kolbens gegen den Federspeicher und die in Richtung des Ringraums weisende Seite des Kolbens gegen den Druckspeicher abgestützt ist.

In diesem Zusammenhang ist es ferner von Vorteil, wenn die Teleskopstütze ein Außenrohr und ein gegenüber dem Außenrohr bewegbares Innenrohr aufweist, wobei das Außenrohr über eine Verbindungsstelle mit dem Hydraulikzylinder und das Innenrohr über eine Verbindungsstelle mit dem Kolben gekoppelt ist. Durch Betätigung des Kolbens lässt sich daher die Teleskopstütze ausfahren. Vorteilhaft können das Innenrohr und das Außenrohr über ein Führungselement gegeneinander geführt bewegbar ausgebildet sein. Das Innenrohr kann an seinem unteren Ende einen Stützfuß mit gegenüber der Teleskopstütze vergrößerter Auflagefläche aufweisen. Der Stützfuß kann austauschbar an der Teleskopstütze angeordnet sein. Es können daher je nach Art der Bodenbeschaffenheit unterschiedliche Stützfüße verwendet werden. Beispielsweise können auf morastigen oder schlammigen Untergründen andere Stützfüße verwendet werden, als bei einer Abstützung gegenüber beispielsweise sandigen und sehr trockenen Böden.

Eine weitere Ausgestaltung sieht vor, dass der Kolben über ein in dem Hydraulikkreis angeordnetes Dämpfungselement gegen den Federspeicher abgestützt ist. Es ergibt sich eine Feder-Dämpfer-Ausbildung der Teleskopstütze, so dass die beim Abschuss der Waffe auftretenden Abschussreaktionskräfte gedämpft übertragen werden. Auch ist es denkbar, dass der Kolben zusätzlich und/oder alternativ über ein in dem Hydraulikkreis angeordnetes Dämpfungselement gegen den Druckspeicher abgestützt ist. Bei den Dämpfungselementen kann es sich um Drosselelemente handeln, die in die Hydraulikkreise eingebunden sind.

Eine weitere Ausgestaltung sieht vor, dass der Federspeicher und/oder der Druckspeicher als Gasspeicher ausgebildet sind. Insbesondere kann es von Vorteil sein, wenn es sich bei den Gasspeichern um Pneumatikspeicher handelt, die über ein Fahrzeug eigenes Pneumatiksystem belüftet bzw. entlüftet werden können.

Vorteilhafterweise ist in diesem Zusammenhang ferner vorgesehen, dass der Gasdruck innerhalb des Federspeichers und/oder des Druckspeichers einstellbar ist. Die Einstellung des Gasdrucks kann direkt durch Befüllen oder Entnehmen von Gas erfolgen. Alternativ kann der Gasdruck auch über den Druck des gegen den Federspeicher oder den Druckspeicher abgestützten Hydraulikfluids des Hydraulikkreises erhöht und/oder gesenkt werden.

Eine weitere vorteilhafte Ausgestaltung sieht vor, dass die Abstützung gegenüber dem Federspeicher und dem Druckspeicher über separate Hydraulikkreise erfolgt. So kann beispielsweise vorgesehen sein, dass sich die beiden Hydraulikkreise auf einem unterschiedlichen Druckniveau befinden.

Eine in konstruktiver Hinsicht vorteilhafte, da wenige Bauteile erfordernde Ausgestaltung sieht vor, dass die Hydraulikkreise über ein Umschaltventil mit einer gemeinsamen Pumpe und einem gemeinsamen Tank verbunden sind.

Schließlich wird in weiterer Ausgestaltung des Fahrzeugs vorgeschlagen, dass die Hydraulikkreise jeweils mindestens einen Druckregler zur Einstellung des Hydraulikdrucks in den Hydraulikkreisen aufweisen.

Darüber hinaus wird bei einem Fahrzeug der eingangs genannten Art zur **Lösung** der vorstehend genannte Aufgabe vorgeschlagen, dass dieses vier Stützvorrichtungen aufweist.

Eine vorteilhafte Ausgestaltung des Fahrzeugs sieht vor, dass die Stützvorrichtungen über jeweils separate Federspeicher und Druckspeicher verfügen. Auf diese Weise kann jede Stützvorrichtung separat angesteuert werden, was beispielsweise im Falle von Bodenunebenheiten zur Nivellierung des Fahrzeugs von Vorteil ist.

Schließlich wird zur **Lösung** der vorstehend genannten Aufgabe bei einem Verfahren der eingangs genannten Art vorgeschlagen, dass die andere Seite des Kolbens über einen Hydraulikkreis gegen einem dem Federspeicher entgegenwirkenden Druckspeicher abgestützt wird. Auch bei einem solchen Verfahren ergeben sich die bereits im Zusammenhang mit der Abstützvorrichtung und dem Fahrzeug beschriebenen Vorteile.

Eine besonders vorteilhafte Ausgestaltung des Verfahrens ist dadurch gekennzeichnet, dass die Federcharakteristik der Teleskopstützen über den in den Federspeichern und/oder den Druckspeichern herrschenden Druck eingestellt wird. Wird beispielsweise in beiden Speichern der Druck erhöht, ergibt sich eine größere Federvorspannkraft des Federspeichers, ohne dass die Teleskopstütze aufgrund der gegengerichteten Krafterhöhung durch den Druckspeicher weiter ausfährt. Hierdurch kann die Federcharakteristik härter oder weicher eingestellt werden.

Schließlich wird in weiterer Ausgestaltung des Verfahrens vorgeschlagen, dass die Raumlage des Fahrzeugs über den in den Federspeichern und/oder den Druckspeichern herrschenden Druck eingestellt wird. Durch Erhöhung des Drucks in dem Druckspeicher kann das Fahrzeug durch ein weiteres Teleskopieren der Teleskopstützen beispielsweise angehoben werden, ohne dass sich hierdurch die Federvorspannkraft innerhalb des Federspeichers und damit die Federcharakteristik ändert. Dabei kann der Speicherdruck auf der Ringseite um den Betrag der sich erhöhenden Bodenaufstellkraft reduziert werden, um am Ende die gleiche Vorspannkraft unabhängig vom Niveau des Fahrzeugs zu erreichen.

Weitere Vorteile und Einzelheiten einer erfindungsgemäßen Stützvorrichtung, eines Fahrzeugs sowie des zugehörigen Verfahrens werden nachfolgend unter Zuhilfenahme der beigefügten Zeichnungen eines Ausführungsbeispiels erläutert. Darin zeigen:
- Fig. 1: ein militärisches Radfahrzeug als Trägerfahrzeug einer großkalibrigen Waffe in dessen Abstützstellung,
- Fig. 2: eine schematische Seitenansicht einer Abstützvorrichtung,
- Fig. 3: eine schematische Schnittansicht einer Teleskopstütze in teleskopiertem Zustand und
- Fig. 4: eine schaltplanmäßige Übersicht einer Stützvorrichtung.

Fig. 1 zeigt in perspektivischer Ansicht ein Fahrzeug 1, bei welchem es sich um ein militärisches Radfahrzeug handelt. Das Fahrzeug 1 stellt lediglich ein Beispiel dar. Die Erfindung kann in gleicher Weise auch bei anderen Arten von Fahrzeugen zum Einsatz kommen.

Das Fahrzeug 1 weist im vorderen Bereich ein die Fahrzeugbesatzung aufnehmendes Führerhaus 4 und dahinterliegend einen Staukasten 5 zur Verstauung von Ausrüstungsgegenständen auf. Im hinteren Bereich des Fahrzeugs 1 befindet sich eine Plattform 3, welche zur Aufnahme eines darauf richtbar angeordneten Waffenturms 2 dient. Bei dem Waffenturm 2 handelt es sich um ein großkalibriges Artilleriegeschütz, welches sowohl in Azimut als auch Elevation richtbar auf der Plattform 3 angeordnet ist.

In Fig. 1 dargestellt ist die Abstützposition des Fahrzeugs 1, in welcher das Fahrzeug 1 über mehrere Stützvorrichtungen 10 gegenüber dem Untergrund abgestützt ist. Beim Ausführungsbeispiel sind insgesamt vier Stützvorrichtungen 10 jeweils in den Eckbereichen der den Waffenturm 2 tragenden Waffenplattform 3 angeordnet. Wie dies nachfolgend erläutert werden wird, weisen die Stützvorrichtungen 10 aufgrund der großen sich beim Betrieb des Waffenturms 2 ergebenden Abschussreaktionskräfte jeweils federnd ausgebildete Teleskopstützen 11 auf.

Wie die Darstellung in Fig. 2 dies jedoch zunächst erkennen lässt, sind die Teleskopstützen 11 der Stützvorrichtungen 10 schwenkbar an der Plattform 3 befestigt. Nach Erreichen einer Schießstellung werden die Teleskopstützen 11 zunächst von einer kompakteren Fahrstellung in die in Fig. 2 dargestellte Abstützstellung verschwenkt. Hierzu sind die Teleskopzylinder 11 in nach Art von Lagerböcken ausgebildeten Schwenklagern 24 drehbar gelagert. Zum Verschwenken ist darüber hinaus ein Schwenkzylinder 25 vorgesehen, über welchen sich die Teleskopstütze 11 um das Schwenklager 24 hin und her verschwenken lässt. Sobald die Teleskopstütze 11 verschwenkt wurde, kann diese dann ausgefahren und das Fahrzeug 1 in dessen Schießstellung sicher abgestützt werden. Hierauf wird nachfolgend noch näher einzugehen sein.

Einzelheiten der Teleskopstützen 11 sollen nachfolgend zunächst anhand der Darstellung in Fig. 3 erläutert werden.

Wie der Darstellung in Fig. 3 zu entnehmen ist, weist die Teleskopstütze 11 ein Außenrohr 18 und ein darin verschiebbeweglich angeordnetes Innenrohr 17 geringeren Durchmessers auf. Durch Bewegen des Innenrohrs 17 gegenüber dem Außenrohr 18 lässt sich die Teleskopstütze 11 teleskopieren, d. h. ein- oder ausfahren. In Fig. 3 ist die Teleskopstütze 11 in deren voll ausgefahrener Stellung dargestellt, in welcher eine Stützplatte 19 mit einem in der Figur nicht dargestellten Untergrund in Kontakt steht. Die Bewegung des Innenrohres 17 gegenüber dem Außenrohr 18 ist über ein zwischen den beiden Rohren angeordnetes Führungselement 20 geführt.

Zum Bewegen des Innenrohres 17 gegenüber dem Außenrohr 18 und damit zum Teleskopieren der Teleskopstütze 11 ist ein hydraulisch betriebener Kolben 12 vorgesehen, welcher sich über zwei Hydraulikkreise 31, 41 hin und her bewegen lässt und mit dem Stützelement mechanisch gekoppelt ist, vgl. auch die Darstellung in Fig. 4.

Der Kolben 12 ist innerhalb eines diesen umgebenden Hydraulikzylinders 13 hin und her bewegbar angeordnet. Der Kolben 12 unterteilt den Hydraulikzylinder 13 in einen oberhalb des Kolbens 12 angeordneten Zylinderraum 13.1 und einen unterhalb angeordneten Ringraum 13.2. Die beiden Räume 13.1 und 13.2 sind strömungstechnisch voneinander getrennt und über entsprechende Anschlüsse 15, 16 an separate Hydraulikkreise 31, 41 angeschlossen. Der Anschluss 16 weist zunächst ein sich quer zur Betätigungsrichtung des Kolbens 12 erstreckendes, stutzenartiges Anschlussstück 16.1 auf, welches im Grunde genommen ähnlich dem Anschluss 15 ausgebildet ist. An das Anschlussstück 16.1 schließt sich ein sich in Betätigungsrichtung des Kolbens 12 erstreckendes, rohrförmiges Anschlussstück 16.2 und anschließend wiederum ein quer dazu verlaufendes Anschlussstück 16.3 an. Hierdurch wird erreicht, dass der Hydraulikkreis 41 über den Anschluss 16 in einem tiefer liegenden Bereich des Hydraulikzylinders 13 angeschlossen ist und die Bewegungen des Innenrohres 17 über Teile des Anschlusses 16 hinweg erfolgen kann, ohne dass der Anschluss 16 diese behindern würde.

Wie der Darstellung in Fig. 3 weiter zu entnehmen ist, ist der Hydraulikzylinder über eine Verbindungsstelle 22 mit dem beim teleskopieren feststehenden Außenrohr 18 gekoppelt. Der Kolben 12 ist über einen Zapfen 23 und eine Verbindungsstelle 21 mit dem sich beim Teleskopieren bewegenden Innenrohr 17 gekoppelt. Die Verbindungsstellen 21, 22 sind derart ausgebildet, dass diese gleichzeitig auch als Anschläge zur Begrenzung der Bewegung des Innenrohres 17 gegenüber dem Außenrohr 18 dienen.

Auf Einzelheiten der Funktionsweise der ein Feder-Dämpfer-System aufweisenden Abstützvorrichtung 10 wird nachfolgend unter Zuhilfenahme der schaltplanmäßigen Darstellung in Fig. 4 im Einzelnen eingegangen.

Wesentliches Element der Abstützvorrichtung 10 ist die federnd ausgebildete Teleskopstütze 11, die in Fig. 4 in schematischer Strichansicht eingezeichnet ist. Die Teleskopstütze 11 weist einen Kolben 12 und einen Hydraulikzylinder 13 auf, in welchem der Kolben 12 zum Teleskopieren der Teleskopstütze 11 über zwei Hydraulikkreise 31, 41 bewegbar angeordnet ist.

Nachfolgend werden zunächst die Vorgänge beim Teleskopieren der Teleskopstütze 11 erläutert, bevor dann auf verschiedene Möglichkeiten zur Verbesserung der Abstützeigenschaften eingegangen werden wird.

Der Kolben 12 unterteilt den Hydraulikzylinder 13 in eine erste Kammer, bei welcher es sich um den Zylinderraum 13.1 handelt, und eine zweite Kammer, bei der es sich um den Ringraum 13.2 handelt. Der Zylinderraum 13.1 und der Ringraum 13.2 sind hydraulisch voneinander getrennt, weshalb es dem Hydraulikfluid nicht möglich ist, von der einen Seite des Klobens 12 zur anderen zu strömen.

Um die Teleskopstütze 11 teleskopieren zu können, ist der Hydraulikzylinder 13 über Anschlüsse 15, 16 an separate Hydraulikkreise 31, 41 angeschlossen, über welche das Hydraulikfluid in den Zylinderraum 13.1 sowie den Ringraum 13.2 eingeleitet und auch abgeleitet werden kann.

In Fig. 4 ist eine Situation dargestellt, in welcher die Teleskopstütze 11 eingefahren wird. Hierzu tritt über den Anschluss 16 Hydraulikfluid in den Ringraum 13.2 ein. Die gleiche Menge Hydraulikfluid tritt über den Anschluss 15 aus dem Zylinderraum 13.1 aus, so dass sich der Kolben 12 und mit diesem der Stützfuß 19 der Teleskopstütze 11 nach oben bewegt und die Teleskopstütze 11 eingefahren wird. Das in den Ringraum 13.2 geführte Hydraulikfluid stammt von einem Hydraulikkreis 41. Das aus dem Zylinderraum 13.1 austretende Hydraulikfluid wird über einen Hydraulikkreislauf 31 abgeführt. Die beiden Hydraulickreise 31, 41 sind separat ausgebildet, jedoch über ein Umschaltventil 50 an eine gemeinsame Pumpe 51 und einen gemeinsamen Tank 52 angeschlossen.

Beim Einfahren der Teleskopstütze 11 wird das Hydraulikfluid von der Pumpe 51 kommend über das Umschaltventil 50 und das in diesem Fall geöffnete Ventil 43 des Hydraulikkreises 41 in den Ringraum 13.2 geleitet. Gleichzeitig fließt das Hydraulikfluid aus dem Zylinderraum 13.1 über ein Dämpfungselement 35, das in diesem Fall geöffnete Ventil 33 und das Umschaltventil 50 in den Tank 52. Zum Ausfahren der Teleskopstütze 11 kann das Umschaltventil 50 umschalten, so dass die Pumpe 51 in Richtung des Zylinderraums 13.1 fördert und das Hydraulikfluid aus dem Ringraum 13.2 in den Tank 52 entweichen kann.

In der Stützstellung liegt der Stützfuß 19 auf dem Untergrund auf. In dieser Stellung wird eine Aufstellkraft F₃, die insbesondere von dem Gewicht des abzustützenden Fahrzeugs abhängt, von unten her über den Stützfuß 19 in die Teleskopstütze 11 eingeleitet. Diese Kraft überträgt sich über den Kolben 12 in den Hydraulikkreis 31.

Aufgrund der teilweise erheblichen Abschussreaktionskräfte, welche die Teleskopstütze 11 beim Betrieb des Waffenturms zu übertragen hat, ist die Teleskopstütze 11 federnd ausgebildet. Hierzu ist der Hydraulikkreis 31 gegen einen Federspeicher 30 federnd abgestützt. Der Federspeicher 30 weist eine Federvorspannkraft F₁ auf, die über das Hydraulikfluid des Hydraulikkreises 31 auf den Kolben 12 wirkt und der Aufstellkraft F₃ entgegen gerichtet ist. Beim Ausfahren der Teleskopstütze fährt der Kolben 12 daher solange aus, bis sich ein Kräftegleichgewicht zwischen der Federvorspannkraft F₁ des Federspeichers 30 und der Aufstellkraft F₃ ergibt.

Um die Abstützeigenschaften der Stützvorrichtung 10 zu verbessern, ist zusätzlich zu den bekannten Stützvorrichtungen die andere Seite des Kolbens 12, welche dem Ringraum 13.2 zugewandt ist, über den Hydraulikkreis 41 gegen einen Druckspeicher 40 abgestützt.

Ebenso wie bei dem zum Abfedern der Abschussreaktionen dienenden Federspeicher 30 ist auch der Druckspeicher 40 ein Gasspeicher. Über den Druckspeicher 40 wird eine Druckkraft F₂ auf den Kolben 12 übertragen. Diese Druckkraft F₂ ist parallel zu der Aufstellkraft F₃ und entgegen der Federkraft F₁ ausgerichtet. Es ergibt sich daher das in Fig. 4 eingezeichnete Kräftegleichgewicht, bei welchem die Federvorspannkraft F₁ der Summe der Aufstellkraft F₃ sowie der Druckkraft F₂ entspricht.

Diese Anordnung mit einem Kolben 12, der in beiden Richtungen über die entsprechenden Hydraulikkreise 31, 41 abgestützt ist, erlaubt es, das Fahrzeug in vielen Situationen besser abzustützen.

Beispielsweise kann in Hanglagen gezielt auf die Ausfahrlänge der Teleskopstützen 11 Einfluss genommen und hierdurch das Fahrzeug in eine horizontale Ausrichtung nivelliert werden. So kann etwa die Druckkraft F₂ erhöht und hierdurch die Teleskopstütze 11 weiter ausgefahren werden, bis sich das Fahrzeug in einer horizontalen Ausrichtung befindet, in welcher die Auflagekräfte an allen Teleskopstützen 11 gleich groß sind.

Auch kann die Federcharakteristik der Stützvorrichtungen 10 verändert werden. Beispielsweise kann die Federcharakteristik bei sehr großen erwarteten Abschussreaktionskräften härter eingestellt werden. Hierzu ist eine Erhöhung der Federvorspannkraft F₁ erforderlich. Dies kann durch ein zusätzliches Befüllen des Federspeichers mit Gas erfolgen oder, wie dies bei der Ausführung gemäß Fig. 4 vorgesehen ist, durch weiteres Zuführen von Hydraulikfluid in den Hydraulikkreis 31, wodurch das Gas in dem Federspeicher noch stärker komprimiert wird und die Federvorspannkraft F₁ steigt. Um dabei ein weiteres Ausfahren der Teleskopstütze 11 zu vermeiden, kann der Druck in dem Druckspeicher 40 in einer Weise erhöht werden, dass sich die steigenden Kräfte F₁ und F₂ an dem Kolben 12 gegeneinander aufheben. Das Ergebnis ist eine höhere Federvorspannkraft, die beim Einfedern der Stützvorrichtung infolge der Abschussreaktionskräfte zu einer geänderten Federcharakteristik führt.

Auch kann die Höhe eines über mehrere Abstützvorrichtungen 10 abgestützten Fahrzeugs 1 durch Anpassung der Druckkraft angepasst werden.

Mit Hilfe der vorstehend beschriebenen Abstützvorrichtung 10, des zugehörigen Fahrzeugs 1 sowie des entsprechenden Verfahrens lassen sich auch bei federnden Abstützungen deutliche verbesserte Abstützeigenschaften mit einer Vielzahl unterschiedlicher Einstellmöglichkeiten auf einfache Weise erreichen.

### Bezugszeichen:

- 1: Fahrzeug
- 2: Waffenturm
- 3: Plattform
- 4: Führerhaus
- 5: Staukasten

- 10: Stützvorrichtung
- 11: Teleskopstütze
- 13: Hydraulikzylinder
- 13.1: Zylinderraum
- 13.2: Ringraum
- 15: Anschluss
- 16: Anschluss
- 17: Innenrohr
- 18: Außenrohr
- 19: Stützfuß
- 20: Führungselement
- 21: Verbindungsstelle
- 22: Verbindungsstelle
- 23: Zapfen

- 30: Federspeicher
- 31: Hydraulikkreis
- 32: Ventil
- 33: Ventil
- 33: Ventil

- 34: Druckregler
- 35: Dämpfungselement
- 36: Sensor

- 40: Druckspeicher
- 41: Hydraulikkreis
- 42: Ventil
- 43: Ventil
- 44: Druckregler

- 50: Umschaltventil
- 51: Pumpe
- 52: Tank

- F₁: Federkraft
- F₂: Druckkraft
- F₃: Aufstellkraft

## Patentansprüche

1. Fahrzeug, insbesondere militärisches Fahrzeug, mit mehreren jeweils
zwischen einer Stütz- und einer Fahrstellung verschwenkbar an dem Fahrzeug gelagerten Stützvorrichtungen (10) zur Abstützung des Fahrzeugs (1) mit mindestens einer federnd ausgebildeten Teleskopstütze (11), die einen hydraulisch bewegbar angeordneten Kolben (12) aufweist, dessen eine Seite über einen Hydraulikkreis (31) gegen einen Federspeicher (30) federnd abgestützt ist,
wobei die andere Seite des Kolbens (12) über einen Hydraulikkreis (41) gegen einen dem Federspeicher (30) entgegenwirkenden Druckspeicher (40) abgestützt ist.

2. Fahrzeug nach Anspruch 1, **dadurch gekennzeichnet, dass** der Kolben (12) innerhalb eines Hydraulikzylinders (13) angeordnet ist.

3. Fahrzeug nach Anspruch 2, **dadurch gekennzeichnet, dass** der Kolben (12) den Hydraulikzylinder (13) in einen Zylinderraum (13.1) und einen Ringraum (13.2) unterteilt, wobei die in Richtung des Zylinderraums (13.1) weisende Seite des Kolbens (12) gegen den Federspeicher (30) und die in Richtung des Ringraums (13.2) weisende Seite des Kolbens (12) gegen den Druckspeicher (40) abgestützt ist.

4. Fahrzeug nach Anspruch 2 oder Anspruch 3, **dadurch gekennzeichnet, dass** die Teleskopstütze (11) ein Außenrohr (18) und ein gegenüber dem Außenrohr bewegbares Innenrohr (17) aufweist, wobei das Außenrohr (18) über eine Verbindungsstelle (22) mit dem Hydraulikzylinder (13) und das Innenrohr (17) über eine Verbindungstelle (21) mit dem Kolben (12) gekoppelt ist.

5. Fahrzeug nach einem der vorhergehenden Ansprüche, **dadurch gekennzeichnet, dass** der Kolben (12) über ein in dem Hydraulikkreis (31) angeordnetes Dämpfungselement (35) gegen den Federspeicher (30) abgestützt ist.

6. Fahrzeug nach einem der vorhergehenden Ansprüche, **dadurch gekennzeichnet, dass** der Federspeicher (30) und/oder der Druckspeicher (40) als Gasspeicher ausgebildet sind.

7. Fahrzeug nach Anspruch 6, **dadurch gekennzeichnet, dass** der Gasdruck innerhalb des Federspeichers (30) und/oder des Druckspeichers (40) einstellbar ist.

8. Fahrzeug nach einem der vorhergehenden Ansprüche, **dadurch gekennzeichnet, dass** die Abstützung gegenüber dem Federspeicher (30) und dem Druckspeicher (40) über separate Hydraulikkreise (31, 41) erfolgt.

9. Fahrzeug nach Anspruch 8, **dadurch gekennzeichnet, dass** die Hydraulickreise (31, 41) über ein Umschaltventil (50) mit einer gemeinsamen Pumpe (51) und einem gemeinsamen Tank (52) verbunden sind.

10. Fahrzeug nach einem der vorhergehenden Ansprüche, **dadurch gekennzeichnet, dass** die Hydraulikkreise (31, 41) jeweils mindestens einen Druckregler (34, 44) zur Einstellung des Hydraulikdrucks in den Hydraulikkreisen (31, 41) aufweisen.

11. Fahrzeug nach einem der vorhergehenden Ansprüche, **gekennzeichnet durch** vier Stützvorrichtungen (10).

12. Fahrzeug nach einem der vorhergehenden Ansprüche, **dadurch gekennzeichnet, dass** die Stützvorrichtungen (10) über jeweils separate Federspeicher (30) und Druckspeicher (40) verfügen.

13. Verfahren zur Abstützung eines Fahrzeugs (1) nach einem der vorhergehenden Ansprüche mit mehreren, insbesondere mit vier, federnd ausgebildeten Teleskopstützen (11), die einen hydraulisch bewegbar angeordneten Kolben (12) aufweisen, dessen eine Seite über einen Hydraulikkreis (31) gegen einen Federspeicher (30) federnd abgestützt wird,
wobei die andere Seite des Kolbens (12) über einen Hydraulikkreis (41) gegen einen dem Federspeicher (30) entgegenwirkenden Druckspeicher (40) abgestützt wird.

14. Verfahren nach Anspruch 13, **dadurch gekennzeichnet, dass** die Federkonfiguration der Teleskopstützen (11) über den in den Federspeichern (30) und/oder den Druckspeichern (40) herrschenden Druck eingestellt wird.

15. Verfahren nach Anspruch 13 oder Anspruch 14, **dadurch gekennzeichnet, dass** die Raumlage des Fahrzeugs (1) über den in den Federspeichern (30) und/oder den Druckspeichern (40) herrschenden Druck eingestellt wird.

## Claims

1. Vehicle, in particular military vehicle, having a plurality of supporting devices (10) which are each mounted on the vehicle so as to be pivotable between a supporting and a driving position and intended for supporting the vehicle (1), having at least one resiliently designed telescopic support (11) which has a hydraulically movably arranged piston (12), one side of which is resiliently supported with respect to a spring accumulator (30) via a hydraulic circuit (31), wherein the other side of the piston (12) is supported via a hydraulic circuit (41) with respect to a pressure accumulator (40) which counteracts the spring accumulator (30).

2. Vehicle according to Claim 1, **characterized in that** the piston (12) is arranged within a hydraulic cylinder (13).

3. Vehicle according to Claim 2, **characterized in that** the piston (12) subdivides the hydraulic cylinder (13) into a cylinder space (13.1) and an annular space (13.2), wherein the side of the piston (12) that points in the direction of the cylinder space (13.1) is supported with respect to the spring accumulator (30), and the side of the piston (12) that points in the direction of the annular space (13.2) is supported with respect to the pressure accumulator (40).

4. Vehicle according to Claim 2 or Claim 3, **characterized in that** the telescopic support (11) has an outer tube (18) and an inner tube (17) which is movable with respect to the outer tube, wherein the outer tube (18) is coupled to the hydraulic cylinder (13) via a connection point (22), and the inner tube (17) is coupled to the piston (12) via a connection point (21).

5. Vehicle according to one of the preceding claims, **characterized in that** the piston (12) is supported with respect to the spring accumulator (30) via a damping element (35) arranged in the hydraulic circuit (31).

6. Vehicle according to one of the preceding claims, **characterized in that** the spring accumulator (30) and/or the pressure accumulator (40) are/is designed as gas accumulators.

7. Vehicle according to Claim 6, **characterized in that** the gas pressure within the spring accumulator (30) and/or the pressure accumulator (40) is adjustable.

8. Vehicle according to one of the preceding claims, **characterized in that** the support with respect to the spring accumulator (30) and the pressure accumulator (40) occurs via separate hydraulic circuits (31, 41).

9. Vehicle according to Claim 8, **characterized in that** the hydraulic circuits (31, 41) are connected via a switching valve (50) to a common pump (51) and a common tank (52).

10. Vehicle according to one of the preceding claims, **characterized in that** the hydraulic circuits (31, 41) each have at least one pressure regulator (34, 44) for adjusting the hydraulic pressure in the hydraulic circuits (31, 41).

11. Vehicle according to one of the preceding claims, **characterized by** four supporting devices (10).

12. Vehicle according to one of the preceding claims, **characterized in that** the supporting devices (10) each have separate spring accumulators (30) and pressure accumulators (40).

13. Method for supporting a vehicle (1) according to one of the preceding claims, having a plurality of, in particular four, resiliently designed telescopic supports (11) which have a hydraulically movably arranged piston (12), one side of which is resiliently supported with respect to a spring accumulator (30) via a hydraulic circuit (31), wherein the other side of the piston (12) is supported via a hydraulic circuit (41) with respect to a pressure accumulator (40) which counteracts the spring accumulator (30).

14. Method according to Claim 13, **characterized in that** the spring configuration of the telescopic supports (11) is adjusted via the pressure prevailing in the spring accumulators (30) and/or the pressure accumulators (40).

15. Method according to Claim 13 or Claim 14, **characterized in that** the spatial position of the vehicle (1) is adjusted via the pressure prevailing in the spring accumulators (30) and/or the pressure accumulators (40).

## Revendications

1. Véhicule, en particulier véhicule militaire, muni de plusieurs dispositifs de soutien (10) montés sur le véhicule de façon pivotante entre une position de soutien et une position de roulage pour le soutien du véhicule (1) avec au moins un soutien télescopique sous forme élastique (11), qui présente un piston (12) disposé de façon déplaçable hydrauliquement, dont un côté est soutenu de façon élastique par un circuit hydraulique (31) contre un accumulateur à ressort (30), dans lequel l'autre côté du piston (12) est soutenu par un circuit hydraulique (41) contre un accumulateur de pression (40) s'opposant à l'accumulateur à ressort (30).

2. Véhicule selon la revendication 1, **caractérisé en ce que** le piston (12) est disposé à l'intérieur d'un cylindre hydraulique (13).

3. Véhicule selon la revendication 2, **caractérisé en ce que** le piston (12) divise le cylindre hydraulique (13) en une chambre de cylindre (13.1) et une chambre annulaire (13.2), dans lequel le côté du piston (12) orienté en direction de la chambre de cylindre (13.1) est soutenu contre l'accumulateur à ressort (30) et le côté du piston (12) orienté en direction de la chambre annulaire (13.2) est soutenu contre l'accumulateur de pression (40).

4. Véhicule selon la revendication 2 ou la revendication 3, **caractérisé en ce que** le soutien télescopique (11) présente un tube extérieur (18) et un tube intérieur (17) déplaçable par rapport au tube extérieur, dans lequel le tube extérieur (18) est couplé au cylindre hydraulique (13) par un point d'assemblage (22) et le tube intérieur (17) est couplé au piston (12) par un point d'assemblage (21).

5. Véhicule selon l'une quelconque des revendications précédentes, **caractérisé en ce que** le piston (12) est soutenu contre l'accumulateur à ressort (30) par un élément d'amortissement (35) disposé dans le circuit hydraulique (31).

6. Véhicule selon l'une quelconque des revendications précédentes, **caractérisé en ce que** l'accumulateur à ressort (30) et/ou l'accumulateur de pression (40) sont réalisés sous forme d'accumulateurs à gaz.

7. Véhicule selon la revendication 6, **caractérisé en ce que** la pression du gaz à l'intérieur de l'accumulateur à ressort (30) et/ou de l'accumulateur de pression (40) est réglable.

8. Véhicule selon l'une quelconque des revendications précédentes, **caractérisé en ce que** le soutien par rapport à l'accumulateur à ressort (30) et l'accumulateur de pression (40) est assuré par des circuits hydrauliques séparés (31, 41).

9. Véhicule selon la revendication 8, **caractérisé en ce que** les circuits hydrauliques (31, 41) sont reliés par une soupape d'inversion (50) à une pompe commune (51) et à un réservoir commun (52).

10. Véhicule selon l'une quelconque des revendications précédentes, **caractérisé en ce que** les circuits hydrauliques (31, 41) présentent respectivement au moins un régulateur de pression (34, 44) pour le réglage de la pression hydraulique dans les circuits hydrauliques (31, 41).

11. Véhicule selon l'une quelconque des revendications précédentes, **caractérisé par** quatre dispositifs de soutien (10).

12. Véhicule selon l'une quelconque des revendications précédentes, **caractérisé en ce que** les dispositifs de soutien (10) sont munis chacun d'accumulateurs à ressort (30) et d'accumulateurs de pression (40) séparés.

13. Procédé pour soutenir un véhicule (1) selon l'une quelconque des revendications précédentes, avec plusieurs, en particulier avec quatre, soutiens télescopiques sous forme élastique (11), qui présentent un piston (12) déplaçable hydrauliquement, dont un côté est soutenu élastiquement contre un accumulateur à ressort (30) par un circuit hydraulique (31), dans lequel l'autre côté du piston (12) est soutenu par un circuit hydraulique (41) contre un accumulateur de pression (40) s'opposant à l'accumulateur à ressort (30).

14. Procédé selon la revendication 13, **caractérisé en ce que** la configuration élastique des soutiens télescopiques (11) est réglée au moyen de la pression régnant dans les accumulateurs à ressort (30) et/ou dans les accumulateurs de pression (40).

15. Procédé selon la revendication 13 ou la revendication 14, **caractérisé en ce que** la position spatiale du véhicule (1) est réglée au moyen de la pression régnant dans les accumulateurs à ressort (30) et/ou dans les accumulateurs de pression (40).
